# EUROPÄISCHE PATENTSCHRIFT

(11) **EP 0 855 572 B1**
(45) Veröffentlichungstag und Bekanntmachung des Hinweises auf die Patenterteilung: **27.02.2002**
(21) Anmeldenummer: 97119197.8
(22) Anmeldetag: 03.11.1997
(51) Int. Cl.: F41H 11/16

(54) **Vorrichtung zum Räumen von Oberflächenminen**
Device for clearing surfacemines
Dispositif de déminage des mines de surface

(30) Priorität: 23.01.1997 DE 19702297
(43) Veröffentlichungstag der Anmeldung: 29.07.1998
(73) Patentinhaber: Rheinmetall Landsysteme GmbH, 24159 Kiel (DE)
(72) Erfinder: Matzen, Uwe, 24214 Gettorf (DE); Krützfeldt, Manfred, 24229 Birkenmoor (DE)
(74) Vertreter: Hansmann, Dierk, Dipl.-Ing.

(56) Entgegenhaltungen:
- EP-A- 0 718 588
- DE-A- 1 658 394
- DE-A- 3 433 186
- DE-A- 4 230 769
- FR-A- 714 884
- US-A- 1 523 623
- US-A- 4 667 564
- US-A- 5 058 685
- US-A- 5 313 868
- HAMMICK M ET AL: "GOING DEEP COUNTERMINING OPS DIG BENEATH THE THREAT" INTERNATIONAL DEFENSE REVIEW, Bd. 24, Nr. 4, 1.April 1991, Seiten 316, 317, 319-324, XP000204449

## Beschreibung

Die Erfindung bezieht sich auf eine Vorrichtung zum Räumen von Oberflächenminen in einer Streifenbreite unabhängig von der Bodenbeschaffenheit, die als Anbaueinheit an einem Trägerfahrzeug, wie einem Kampfpanzer, frontseitig befestigt ist, wobei die Vorrichtung einen keilförmigen Tragrahmen mit einzelnen Räumelementen aufweist, der in eine Arbeitsstellung sowie in eine Transportstellung verschwenkbar ist und wobei der Tragrahmen dreieckförmig ausgeführt ist mittels eines Adapterelements am Trägerfahrzeug befestigt ist, wobei der Tragrahmen über einen Schwenkarm mit dem Adapterelement verbunden sowie mittels eines hydraulischen Stellzylinders um eine horizontale Achse in eine Arbeits- und Transportstellung verschwenkbar ist, wobei die einzelnen Räumelemente nebeneinander an den schrägen Frontseiten des Tragrahmens angeordnet sind und jedes Räumelement in einer Lagerstelle gelenkig zur Auf- und Abwärtsbewegung am Rahmen angeordnet ist.

Es sind Einrichtungen zum Minenräumen in Form einer Anbaueinheit für Panzerfahrzeuge in vielen Ausgestaltungen bekannt. Hierbei ist vorgesehen, daß die Arbeitseinheiten unterschiedlich tief in den Boden eindringen können und die Minen durch Fräsräder oder drehende Hämmer oder Pflugscharen und damit durch Schlag- oder Druckbeanspruchung zur Detonation bringen können, wobei das durchgearbeitete Erdreich zur Seite befördert wird.

Eine gattungsgemäße Vorrichtung zum Räumen von Oberflächenminen ist aus dem International Review 24 (1991) April, Nr. 4, Geneva, CH, Seite 323 bekannt, die als Anbaueinheit frontseitig an einem Trägerfahrzeug befestigt ist. Die Vorrichtung umfaßt einen keilförmigen Geräteträger für Räumelemente, die gemeinsam hydraulisch angehoben oder abgesenkt werden. Die Räumelemente werden mittels Federn in der Arbeitsstellung gegen den Boden gedrückt.

Aus der DE-C-42 30 769 ist ein Minenräumgerät für ein Kettenfahrzeug bekannt, das an einem Tragrahmen Räumschaufeln mit Grabzähnen trägt, die in der Arbeitsstellung den Boden durchdringen und darüberliegende Räumschaufeln befördern das hochgebrachte Erdreich zur Seite. Der Tragrahmen ist an einem Räum- und Stützschild des Kettenfahrzeugs befestigt und wird somit durch Verschwenken dieses Schildes in seine Arbeits- und Transportstellung verschwenkt. Das Minenräumgerät kann somit nur eine Bewegung entsprechend dem Fahrzeug durchführen, so daß eine sich an die Bodenformation anpassende Bewegungsform des Minenräumgeräts weitestgehend nicht möglich ist.

Aus der DE-A-44 42 135 A1 ist es desweiteren bekannt, den Boden mittels rotierend angetriebener Scheibenkörper, die Schneid- bzw. Sägeelemente aufweisen, durchzuarbeiten und das Erdreich hinter den drehenden Scheiben wieder abzulegen.

Insgesamt haben die bekannten Einrichtungen die Aufgabe, im Boden vergrabene Minen zu erreichen und zu zerstören. Daneben werden auch Minen an der Oberfläche, soweit sie von den auf Abstand angebrachten Scheiben oder Schneidanordnungen getroffen werden, unschädlich gemacht.

Es besteht aber ein Problem, wenn durch fernverlegte Minen Truppenteile eingeschlossen werden. In diesem Fall ist es erforderlich möglichst schnell eine minenfreie Gasse auf Straßen, Wegen oder im Gelände zu schaffen. Hierbei ist zu berücksichtigen, daß Fräsen und Pflüge auf Straße nicht eingesetzt werden können. Räumgeräte mit drehenden Schlagwerkzeugen sind bei ebenen Flächen einsetzbar. Bei unebenen Flächen jedoch muß der Boden abgetragen werden, was die Räumge - schwindigkeit der genannten Geräte stark verringert.

Die Aufgabe der Erfindung besteht darin, eine Einrichtung zum Minenräumen zu schaffen, die als Zusatzeinrichtung an einem Fahrzeug befestigbar ist, und Oberflächenminen jeder Größe in einer Streifenbreite unabhängig von der Bodenbeschaffenheit entfernt.

Diese Aufgabe wird erfindungsgemäß dadurch gelöst, daß der Tragrahmen über mindestens drei Räder am Boden geführt wird und daß die einzelnen Räumelemente jeweils mittels eines (eigenen) Rades am Boden geführt sind.

Weitere vorteilhafte Ausgestaltungen der Erfindung werden durch die Merkmale der Unteransprüche gekennzeichnet.

Die mit der Erfindung hauptsächlich erzielten Vorteile bestehen darin, daß Gegenstände einschließlich der darin enthaltenen Oberflächenminen durch die Vorrichtung beidseitig zur Seite geschoben und von dem zu räumenden Streifen entfernt werden und damit eine von Oberflächenminen freie Gasse geschaffen wird.

Mit der Vorrichtung zum Minenräumen werden offenverlegte Panzer- und Schützenabwehrminen auf Straßen, Wegen und im Gelände in einem Streifen vorgegebener Breite entfernt, wobei die Breite der herzustellenden, minenfreien Gasse so groß ist, daß schwere gepanzerte Fahrzeuge diese Gasse befahren können.

Die Vorrichtung besteht im wesentlichen aus einem Minenräumwagen mit einem keilförmigen Rahmen, der auf mindestens drei Rädern rollt und an dem beiderseitig der Keilseite eine gleiche Anzahl von zehn Räumelementen mit einem mittleren Element an der Keilspitze gelagert sind. Die einzelnen Räumelemente stützen sich jeweils mit einem Rad auf dem Boden ab und passen sich so den Bodenunebenheiten an. Damit können Unebenheiten von ca. +/- 10cm leicht ausgeglichen werden. Stützstreben mit einem Langloch zwischen den Räumelementen und dem Rahmen begrenzen den Schwingwinkel der Räumelemente auf eine dazu geeignete Größe und zusätzlich sind Gleitkufen, die am Rahmen und an den Räumelementen neben den Rädern mit einem kleinen Abstand zum Boden angebracht sind dazu geeignet, den Räumwagen auch bei weichen Untergründen funktionsfähig zu halten.

Der gebildete Minenräumwagen als Anbaueinheit ist mittels eines Adapterelements mit einer Frontseite des Trägerfahrzeuges als Panzer verbunden. Die Verbindung wird durch Verbolzen des Adapterelementes mit den auf der oberen Bugplatte des Panzers vorhandenen zwei Abschleppösen hergestellt. Mit Stellschrauben am oberen Ende des Adapterelements wird die lösbare Verbindung zwischen Adapterelement und -Panzerwanne annähernd spielfrei gemacht.

Am Adapterelement ist ein Schwenkarm angelenkt, mit dem der Minenräumwagen geschoben wird. Ein Antrieb, wie beispielsweise ein Hydraulikzylinder, der in der Mitte des Räumwagens bzw. des Panzers zwischen Adapterelement und Schwenkarm angeordnet ist, hebt den Minenräumwagen bei Bedarf in eine Transportstellung, wobei der Räumwagen mit seinen Rädern nach oben gehoben wird und die Räder keine Bodenhaftung mehr besitzen. In der Räum- oder Arbeitsstellung wird der Antrieb ungebremst oder in Schwimmstellung gehalten, so daß der gesamte Rahmen des Räumwagens Bodenunebenheiten folgen kann.

Ein Ausführungsbeispiel der Erfindung ist in den Zeichnungen schematisch dargestellt. Es zeigen:
- Fig. 1: eine Draufsicht auf einen Minenräumwagen,
- Fig. 2: eine Seitenansicht des Minenräumwagens und
- Fig. 3: eine Frontansicht des Minenräumwagens.

Bei der dargestellten Anordnung ist an einem Panzerfahrzeug 1 über ein Adapterelement 2 ein keilförmiger Rahmen 3 eines Minenräumwagens 4 mittels Abschleppösen und Bolzen 5 befestigt.

Der Rahmen 3 besteht aus keilförmig zulaufenden Rahmenteilen 3a und einen diese Teile verbindenden Querrahmenteil 3b und ist über einem Schwenkarm 6 mit dem Adapterelement 2 verbunden und mittels eines hydraulischen Stellzylinders 7 in eine abgesenkte Arbeitsstellung A und in eine angehobene Transportstellung T verschwenkbar.

An den keilförmigen Rahmenteilen 3a sind vorderseitig einzelne Räumelemente 8 gehalten, die jeweils über zugeordnete Räder 9 am Boden geführt sind. Desweiteren ist der Rahmen 3 über zwei weitere am Querrahmenteil 3b angelenkte Räder 10 verfahrbar gehalten.

Der Schwenkarm 6 ist beidseitig gelenkig zwischen dem Adapterelement 2 und dem Wagenrahmen 3 befestigt. Der Stellzylinder 7 ist zwischen dem Adapter 2 und einem Lager 11 des Schwenkarmes 6 angeordnet und erlaubt eine Höheneinstellung des Minenräumwagens 4 zwischen der Transportstellung T und der Arbeitsstellung A, wie in Fig. 2 gezeigt ist.

Jedes Räumelement 8, von dem in diesem Fall jeweils fünf Elemente links und rechts an den Keilseiten des Rahmens 3 angeordnet sind, ist über eine Lagerstelle 12 gelenkig am Rahmen 3 gelagert und wird über das Rad 9 am Boden geführt.

Die Räumelemente 8 sind blockweise über Stützstreben 13 am keilförmigen Rahmen 3 angelenkt und werden über einen in ein Langloch 14 hineinragenden ortsfesten Bolzen 15 geführt. Dies erlaubt eine kontrollierte Auf- und Abbewegung des einzelnen Räumelements 8 während der Arbeitsstellung A. Das Räumelement 8 weist waagerechte Stäbe 16 auf, welche übereinander zu einem Block angeordnet sind um das vor dem Wagen 4 liegende Räumgut oder Erdreich bei Vorwärtsbewegung des Räumwagens 4 erfassen und zur Seite schieben zu können.

In der Mitte des Minenräumwagens 4 ist ein weiteres zentrales Räumelement 17 angeordnet, das die Keilspitze des Räumwagens 4 bildet und mit einem Rad 18 am Boden geführt und sonst in der gleichen Weise wie die anderen Räumelemente 8 ausgebildet ist.

In der Transportstellung T ist der Rahmen 3 mit allen Räumelementen 8 angehoben und der Schwenkarm 6 und der Rahmen 3 liegen aufeinander und bilden so einen oberen Anschlag für die Transportstellung T. Gleitkufen 19 an den Räumelementen 8, 17 und weitere Gleitkufen 20 am Rahmen 3 dienen bei weichen Untergründen zur Vergrößerung der Auflagefläche, so daß sich die Räder 9, 10 nicht festfahren.

Gemäß Fig. 3 ist die Arbeitsstellung A der Anordnung als Frontansicht dargestellt. Bei quer zur Vorwärtsbewegung liegenden Unebenheiten passen sich die einzelnen am Wagenrahmen 3 gelagerten Räumelemente 8 und 17 aufgrund der Anlenkung in den Lagerstellen 12 diesen Unebenheiten in ihrer Arbeitshöhe an, wobei eine Begrenzung des Hochschwenkens über den Stützarm 13 mit Langloch 14 erfolgt.

## Patentansprüche

1. Vorrichtung zum Räumen von Oberflächenminen in einer Streifenbreite unabhängig von der Bodenbeschaffenheit, die als Anbaueinheit an einem Trägerfahrzeug (1), wie einem Kampfpanzer, frontseitig befestigt ist, wobei die Vorrichtung einen keilförmigen Tragrahmen (3) mit einzelnen Räumelementen aufweist, der in eine Arbeitsstellung sowie in eine Transportstellung verschwenkbar ist und wobei der Tragrahmen (3) dreieckförmig ausgeführt ist und mittels eines Adapterelements (2) am Trägerfahrzeug (1) befestigt ist, wobei der Tragrahmen (3) über einen Schwenkarm (6) mit dem Adapterelement (2) verbunden sowie mittels eines hydraulischen Stellzylinders (7) um eine horizontale Achse in eine Arbeits- und Transportstellung (A,T) verschwenkbar ist, wobei die einzelnen Räumelemente (8) nebeneinander an den schrägen Frontseiten des Tragrahmens (3) angeordnet sind und jedes Räumelement (8,17) in einer Lagerstelle (12) gelenkig zur Auf- und Abwärtsbewegung am Rahmen (3) angeordnet ist, **dadurch gekennzeichnet, daß** der Tragrahmen (3) über mindestens drei Räder (10) am Boden geführt wird und daß die einzelnen Räumelemente (8) jeweils mittels eines eigenen Rades (9) am Boden geführt sind.

2. Vorrichtung nach Anspruch 1, **dadurch gekennzeichnet, daß** jedes Räumelement (8,17) mit einer gelenkig am Rahmenteil (3a) befestigten Stützstrebe (13) verbunden ist, die jeweils ein Langloch (14) aufweist und über einen eingreifenden ortsfesten Bolzen (15), eine senkrechte, begrenzte Bewegung der Räumelemente (8,17) einstellbar ist.

3. Vorrichtung nach Anspruch 1 oder 2, **dadurch gekennzeichnet, daß** der gelenkig zwischen dem Adapterelement (2) und dem Rahmen (3) befestigte Schwenkarm (6) in der oberen Transportstellung (T) auf dem Rahmen (3) aufliegt und einen oberen Anschlag bildet.

4. Vorrichtung nach einem der Ansprüche 1 bis 3, **dadurch gekennzeichnet, daß** unterhalb des Rahmens (3) Gleitkufen (20) angeordnet sind und sich unterhalb der Räumelemente (8, 17) jeweils eine dem Räumelement (8) zugeordnete weitere Gleitkufe (19) aufweist.

5. Vorrichtung nach einem der Ansprüche 1 bis 4, **dadurch gekennzeichnet, daß** die Räumelemente (8, 17) aus waagerechten Stäben (16) bestehen, die übereinanderliegend und blockweise nebeneinander angeordnet sind und jeder Block über die Stützstrebe (13) am Rahmen (3) angelenkt und über Räder (9) geführt ist.

6. Vorrichtung nach einem oder mehreren der vorhergehenden Ansprüche, **dadurch gekennzeichnet, daß** eine vordere Keilspitze des Rahmens (3) durch ein Räumelement (17) gebildet ist, das über ein Rad (18) am Boden geführt ist.

## Claims

1. Device for clearing surface mines over a strip width irrespective of the condition of the ground, which device is fastened as an add-on unit to the front side of a carrier vehicle (1), such as a battle tank, the device having a wedge-shaped supporting frame (3) with individual clearing elements, which is pivotable into a working position and into a transporting position, and the supporting frame (3) being of triangular design and being fastened to the carrier vehicle (1) by means of an adapter element (2), the supporting frame (3) being connected to the adapter element (2) by a pivoting arm (6) and being pivotable about a horizontal axis into a working and transporting position (A,T) by means of a hydraulic actuating cylinder (7), the individual clearing elements (8) being arranged one beside the other on the oblique front sides of the supporting frame (3) and each clearing element (8,17) being arranged on the frame (3) at a mounting point (12) in an articulated manner for upward and downward movement, **characterised in that** the supporting frame (3) is guided on the ground by at least three wheels (10) and **in that** the individual clearing elements (8) are each guided on the ground by means of a separate wheel (9).

2. Device according to Claim 1, **characterised in that** each clearing element (8,17) is connected to a supporting strut (13) which is fastened to the frame part (3a) in an articulated manner, each supporting strut having an elongated hole (14), and a vertical, limited movement of the clearing elements (8,17) can be set by an engaging stationary pin (15).

3. Device according to Claim 1 or 2, **characterised in that** the pivoting arm (6), which is fastened between the adapter element (2) and the frame (3) in an articulated manner, rests on the frame (3) in the upper transporting position (T) and forms an upper stop.

4. Device according to one of Claims 1 to 3, **characterised in that** skids (20) are arranged beneath the frame (3) and beneath each of the clearing elements (8,17) is situated a further skid (19) assigned to the clearing element (8).

5. Device according to one of Claims 1 to 4, **characterised in that** the clearing elements (8,17) comprise horizontal bars (16) which are arranged one above the other and in blocks one beside the other and each block is articulated on the frame (3) by the supporting strut (13) and is guided by wheels (9).

6. Device according to one of the preceding claims, **characterised in that** a front wedge point of the frame (3) is formed by a clearing element (17) which is guided on the ground by a wheel (18).

## Revendications

1. Dispositif de déminage de mines de surface avec une largeur de bande indépendante de la nature du terrain et une surface frontale fixée comme une charrue à un véhicule de traction (1) comme un char de combat, le dispositif comprenant un cadre porteur (3) cunéiforme avec plusieurs éléments de déminage distincts, inclinable jusque dans une position de travail ou une position de transport, de forme triangulaire et fixé au véhicule de traction (1) à l'aide d'un élément de raccord (2), ledit cadre porteur (3) étant relié à l'élément de raccord (2) par le biais d'un bras pivotant (6) et pouvant pivoter autour d'un axe horizontal en une position de travail ou de transport (A,T), grâce à un cylindre de réglage hydraulique (7), les éléments de déminage (8) étant disposés les uns à côté des autres sur les surfaces frontales obliques du cadre porteur (3) et chaque élément de déminage (8, 17) étant disposé de manière flexible dans un point d'appui, de manière à permettre un mouvement vers le haut ou vers le bas sur le cadre (3) et **caractérisé en ce que** le cadre porteur (3) est guidé sur le sol par au moins trois roues (10) et chaque élément de déminage (8) est guidé sur le sol par une roue qui lui est propre (9).

2. Dispositif selon la revendication 1, **caractérisé en ce que** chaque élément de déminage (8, 17) est raccordé à une barre d'appui (13) fixée de manière flexible sur l'élément de cadre (3a), **en ce que** cette barre d'appui est pourvue d'un trou longitudinal (14) et **en ce que** un mouvement vertical limité des éléments de déminage (8, 17) peut être réglé via un axe (15) fixe d'engrènement.

3. Dispositif selon la revendication 1 ou 2, **caractérisé en ce que** le bras pivotant (6) fixé de manière articulée entre l'élément de raccord (2) et le cadre (3) repose, en position de transport supérieure (T), sur le cadre (3) et forme une butée supérieure.

4. Dispositif selon une des revendications 1 à 3, **caractérisé en ce que** des patins de glissement (20) sont disposés en dessous du cadre (3), un patin de glissement supplémentaire (19) étant raccordé en dessous de chaque élément de déminage (8).

5. Dispositif selon une des revendications 1 à 4, **caractérisé en ce que** les éléments de déminage (8, 17) consistent en des barres horizontales (16) superposées et disposées les unes à côtés des autres de manière à former des blocs, chaque bloc étant articulé sur le cadre (3) via la barre d'appui (13) et déplacé à l'aide de roues (9).

6. Dispositif selon une ou plusieurs des revendications précédentes, **caractérisé en ce que** une pointe antérieure en forme de grisotte du cadre (3) a été formée par un élément de déminage (17) déplacé sur le sol à l'aide d'une roue (18).
